# FASCICULE DE BREVET EUROPEEN

(11) **EP 0 872 193 B1**
(45) Date de publication et mention de la délivrance du brevet: **03.12.2003**
(21) Numéro de dépôt: 98400649.4
(22) Date de dépôt: 19.03.1998
(51) Int. Cl.: A45D 34/04

(54) **Ensemble de conditionnement et d'application d'un produit fluide**
Verpackungseinheit zum Aufbewahren und Auftragen einer Flüssigkeit
Device for storing and applying a liquid product

(30) Priorité: 15.04.1997 FR 9704624
(43) Date de publication de la demande: 21.10.1998
(73) Titulaire: L'OREAL, 75008 Paris (FR)
(72) Inventeur: Gueret, Jean-Louis H., 75018 Paris (FR)
(74) Mandataire: Boulard, Denis

(56) Documents cités:
- EP-A- 0 435 758
- EP-A- 0 721 748
- WO-A-80/02261
- DE-U- 8 516 042
- DE-U- 8 627 997
- GB-A- 1 074 908
- US-A- 2 547 287
- US-A- 3 428 404
- US-A- 4 480 940

## Description

La présente invention a trait à un ensemble de conditionnement et d'application d'un produit liquide. L'invention est tout particulièrement adaptée au conditionnement et à l'application de produits cosmétiques tels que des vernis à ongles, des rouges à lèvres, des huiles, des huiles gélifiées, etc.. Des applications dans des domaines autres que cosmétiques peuvent être également envisagées, notamment dans le domaine des colles, des correcteurs d'écriture, des détachants ménagers, etc.. Des produits liquides dont la viscosité est comprise entre celle de l'eau et d'une huile, voire d'une huile gélifiée sont particulièrement adaptés pour être utilisés selon la présente invention.

Il existe des dispositifs de type tampons détacheurs constitués d'un réservoir de produit surmonté d'un col au sommet duquel est disposé un applicateur sous forme d'un tampon de mousse de faible épaisseur que l'on applique sur une surface à traiter, par exemple sur la peau ou sur un tissu. Le tampon applicateur étant confiné dans la partie haute du col, le chargement en produit de celui-ci nécessite de le retourner et de presser sa surface plusieurs fois sur la surface à traiter afin de "pomper" et de le charger en produit avant de procéder à son application, la pression exercée sur l'applicateur, provoquant l'ouverture d'une valve qui, en position fermée, isole l'applicateur du produit. En effet ces applicateurs, contenant généralement des formules comportant des polymères se dessèchent rapidement lorsqu'ils ne sont pas utilisés, car trop éloignés de l'univers solvant entourant le produit contenu dans le réservoir, et séparés physiquement du liquide par des moyens de type valve ou pompe.

Pour d'autres produits, de type cirage, le tampon applicateur est isolé du produit au moyen d'une valve, qui accélère encore le dessèchement de l'applicateur, le rendant parfois inutilisable après une longue période d'inutilisation, ou nécessitant des opérations de nettoyage préalablement à toute nouvelle utilisation.

On connaît par ailleurs des applicateurs sous forme d'un bloc de mousse que l'on trempe dans le produit à appliquer puis, après essorage, soit sur le col du flacon, soit au travers d'un essoreur mécanique, que l'on applique sur la surface à traiter. L'applicateur est généralement solidaire du bouchon. Son utilisation reste toutefois délicate dans certaines circonstances, dans les transports publics par exemple, en raison du caractère indépendant de l'applicateur et du réservoir, ce qui implique dans certaines conditions d'utilisation de tenir le récipient d'une main et de procéder à l'application du produit avec l'autre.

La demande de brevet EP-A-0 721 748 décrit un applicateur de produit cosmétique visqueux comportant un corps constituant un réservoir pour le produit cosmétique, et un organe applicateur susceptible d'être déplacé entre une position fermée dans laquelle l'organe applicateur est complètement engagé à l'intérieur du corps et une position ouverte dans laquelle l'organe applicateur fait saillie hors du corps de l'applicateur qui peut être obturé par un bouchon lorsque l'organe applicateur est situé à l'intérieur. Des moyens d'obturation sont prévus pour, en position fermée du dispositif, empêcher toute communication liquide entre le réservoir et l'applicateur. Ces moyens d'obturation autorisent le solvant, se volatilisant au dessus de la surface du produit, à venir au contact de l'applicateur, afin de limiter les risques de dessèchement, mais excluent du même coup la possibilité d'avoir l'applicateur prêt à l'emploi, lors de l'ouverture du bouchon.

La demande de brevet EP-A-435 758 décrit un applicateur de parfum ou autre produit comportant un flacon délimitant un fond, et, à l'extrémité opposée du fond, un bouchon perméable pour l'application du produit, notamment sur la peau. L'alimentation du bouchon perméable en produit se fait par capillarité au moyen notamment d'une mèche ou un tube capillaire. Un des problèmes liés à une telle conception est lié à l'alimentation de l'embout applicateur, laquelle alimentation, essentiellement par capillarité, nécessite de laisser s'écouler un certain temps entre deux applications. En outre, un tel mode d'alimentation ne permet pas d'alimenter la surface d'application en produits contenant des pigments du type de ceux que l'on peut trouver dans l'industrie cosmétique, notamment les mascaras, les vernis à ongles ou autres.

Aussi, est-ce un des objets de l'invention que de fournir un ensemble de conditionnement et d'application, automatique, propre et facile à utiliser en toutes circonstances.

C'est un autre objet de l'invention que de fournir un ensemble de conditionnement et d'application, dans lequel l'applicateur ne se dessèche pas de manière substantielle, de manière à être toujours prêt à l'emploi, même après une longue période d'inutilisation.

C'est encore un autre objet de l'invention que de fournir un système fiable, et économique à réaliser.

D'autres objets apparaîtront de manière plus détaillée dans la description qui suit.

Selon l'invention, ces objets sont atteints en réalisant un ensemble de conditionnement et d'application d'un produit liquide comprenant: un réservoir d'axe X, contenant ledit produit, et présentant une ouverture; des moyens amovibles pour obturer de manière étanche ladite ouverture; un applicateur monté à l'intérieur du réservoir, ledit applicateur comportant une première extrémité en communication liquide permanente avec le produit à l'intérieur du réservoir, et une seconde extrémité opposée à ladite première extrémité, ladite seconde extrémité formant une surface d'application, mobile axialement entre une première position dans laquelle la surface d'application émerge à l'extérieur du réservoir au travers de ladite ouverture, en vue de l'application du produit, et une seconde position dans laquelle ladite surface d'application est contenue à l'intérieur du réservoir, ledit applicateur comprenant au moins un bloc d'un matériau absorbant, susceptible d'être comprimé au moins en partie, notamment lors de l'application du produit, ou lorsque l'applicateur est dans ladite seconde position. De préférence, dans la seconde position, la surface d'application est contenue dans le col.

Ainsi, lorsque le bloc de mousse comprimé se relâche, soit après une application, soit à l'ouverture du capuchon qui peut le maintenir comprimé, soit lors de toute autre phase de décompression, celui-ci pompe du produit via les cellules ouvertes ou semi ouvertes qui le composent, de sorte que l'applicateur est toujours chargé en produit, et donc toujours prêt pour une nouvelle application. En d'autres termes, selon l'invention, le chargement de l'applicateur en produit se fait essentiellement, par compression/décompression de la partie compressible et absorbante de l'applicateur. En utilisant un applicateur comportant des cellules ouvertes ou semi ouvertes appropriées à la taille des pigments contenus éventuellement dans le produit, on autorise un pompage de produits qu'il ne serait pas possible d'obtenir avec des applicateurs conventionnels de type "feutre" ou mèche.

L'expression "communication liquide permanente" traduit le fait qu'à tout moment, aussi bien en position d'application (première position) qu'en position de stockage (deuxième position), la première extrémité au moins de l'applicateur est en contact ou est susceptible de venir en contact avec le liquide contenu dans le réservoir. En d'autres termes, elle n'est pas séparée physiquement du produit par une valve, une pompe, ou par tout autre moyen d'obturation. Ceci se traduit par le fait que, soit la première extrémité trempe dans le produit, soit elle est reliée par un organe de type mèche, trempant dans le produit, soit elle est tout simplement contenue physiquement dans le même volume (au dessus de la surface libre du produit), de sorte que lors d'un mouvement, tel que pouvant résulter du transport de l'ensemble, la première extrémité soit mise immanquablement en contact avec le produit. L'applicateur comportant au moins un bloc de type mousse à cellules ouvertes ou semi ouvertes, apte à pomper du liquide, celui-ci sera toujours chargé, voire saturé, en produit, et sera donc toujours prêt à l'emploi. Le pompage du produit en lui même est principalement mécanique (compression-relâchement de la mousse). En outre, pour certaines formules, en fonction de leur rhéologie, il peut se produire une montée de solvant en direction de la surface de l'applicateur, par capillarité ou effet de tension superficielle avec les cellules du bloc de mousse ou autre matériau alvéolaire ou poreux. Cela permet de minimiser encore le dessèchement de l'applicateur pendant une longue période d'inutilisation.

Avantageusement, le réservoir est constitué d'un corps dont une première extrémité est fermée par un fond, et dont une seconde extrémité est surmontée par un col, ladite ouverture étant délimitée par un bord libre dudit col, l'applicateur étant au moins en partie disposé à l'intérieur du col. La surface interne du col peut comporter au moins une rainure, en hélice par exemple, de manière à améliorer le passage de reprise d'air, laquelle reprise d'air est permise également par la présence des cellules ouvertes ou semi ouvertes formant tout ou partie de l'applicateur. Le col peut être d'axe différent de l'axe X. Alternativement, le réservoir est constitué d'un tube fermé par une ligne de soudure. Le montage de l'applicateur peut se faire soit par l'ouverture du tube, soit par le fond avant fermeture. Une pression exercée sur les parois souples du tube permet éventuellement d'améliorer le chargement en produit de l'applicateur, notamment par compression/décompression d'une partie de l'applicateur au travers des parois du tube.

La première extrémité peut être située au ras du bord inférieur du col. De préférence, toutefois, la première extrémité émerge de façon sensible à l'intérieur du réservoir, et émerge en particulier à l'intérieur du corps du réservoir, au travers de la partie inférieure du col. De manière générale, en position non comprimée, la hauteur de l'applicateur est de préférence au moins égale à une fois la hauteur du col, et de préférence encore, au moins égale une fois et demi la hauteur du col. On réduit ainsi encore de manière plus substantielle le volume d'air présent entre l'applicateur et le produit, ce qui, combiné avec une bonne étanchéité à la fermeture, évite tout problème de dessèchement de l'applicateur. L'applicateur est en effet maintenu dans une atmosphère saturée de produit et est lui même saturé de produit. L'applicateur est ainsi toujours prêt à l'emploi. En position d'application, le produit ne goutte pas même si l'applicateur est saturé. L'application est propre et peut être dosée à volonté. L'application s'effectue en appliquant la surface d'application sur la surface à traiter. La restitution du produit se fait par compression, au moins partielle du bloc compressible de l'applicateur. En comprimant plus ou moins l'applicateur, on dose de manière appropriée le produit déposé sur la surface, la dureté de la mousse étant choisie de sorte que la pression à exercer pour pouvoir appliquer une quantité maximale donnée de produit soit inférieure à la force nécessaire pour faire passer la surface d'application de la première position (position d'application) à la seconde (position rentrée). Une fois le produit distribué, il reste à l'étaler de manière uniforme sur la surface à traiter. Cet étalement se produit en faisant passer la surface d'application sur la surface à traiter, par simple contact capillaire, de manière à étirer le produit sous forme d'un film, sous l'action des forces de tension superficielle s'exerçant entre la surface d'application et la surface à traiter, via le liquide, et ce, sans avoir nécessairement à exercer la moindre pression sur l'applicateur. On pourra donc, en fonction du pourcentage de cellules ouvertes ou semi ouvertes de l'applicateur, ajuster le débit de sortie du produit en fonction de sa rhéologie.

Selon une première forme de réalisation, le réservoir présente un fond opposé à ladite ouverture, la première extrémité étant située sensiblement au voisinage du fond, de manière à être en permanence en contact avec le produit. A chaque ouverture du réservoir, ou après chaque compression de l'applicateur en vue d'une application de produit sur une surface à traiter, il se produit une décompression du bloc de mousse, provoquant ainsi un pompage de produit en direction de la surface d'application. En outre, entre deux utilisations, le solvant contenu dans le produit peut dans une certaine mesure, être pompé dans l'applicateur par capillarité ou par effet de tension superficielle jusqu'à la surface d'application.

Selon une autre forme de réalisation, la première extrémité est située au dessus du niveau de produit dans le réservoir. La mise au contact de l'applicateur avec le produit se fait de manière tout à fait naturelle et automatique, à chaque mouvement de l'ensemble, lors de son transport par exemple, dans le sac à main de l'utilisatrice. L'imprégnation de l'applicateur, notamment en solvant, peut être favorisée en rendant l'applicateur solidaire d'un organe de type mèche trempant dans le produit.

Avantageusement, le réservoir présente un fond opposé à ladite ouverture, et un corps reliant ledit fond au col, ledit fond étant mobile axialement par rapport au corps de manière à faciliter la mise en contact du produit avec l'applicateur, et à favoriser le chargement de l'applicateur en produit. A titre d'exemple, le corps est relié au fond par une partie extensible de type "soufflet". Une pression exercée sur le fond peut permettre de comprimer une partie au moins de l'applicateur, lequel en se relâchant, va absorber du produit.

L'applicateur peut être solidaire du col en une zone intermédiaire entre lesdites première et seconde extrémités, le passage de ladite première position à la seconde s'effectuant par compression axiale d'au moins la portion de l'applicateur comprise entre la surface d'application et la zone intermédiaire, en réponse à l'obturation de ladite ouverture par lesdits moyens de fermeture amovibles. A titre d'exemple non limitatif, l'applicateur est rendu solidaire du col par collage, soudure, ou par tout autre moyen approprié (ailettes, pattes, etc.). A titre d'exemple encore, la surface interne du col du dispositif forme un bourrelet apte à recevoir une gorge ménagée tout autour de l'applicateur.

Selon une autre forme de réalisation, l'applicateur est monté à coulisse à l'intérieur du col, le passage d'une desdites première ou seconde positions à l'autre s'effectuant par un mouvement de translation axiale de l'ensemble de l'applicateur. Un tel mouvement de coulissement de l'applicateur peut être réalisé grâce à des moyens de lestage disposés sur l'applicateur, le passage d'une position "tête en haut" à une position "tête en bas" de l'ensemble de conditionnement et d'application entraînant la surface d'application dans ladite première position, le passage d'une position "tête en bas" à une position "tête en haut" de l'ensemble de conditionnement et d'application entraînant la surface d'application dans ladite seconde position. De préférence, les moyens de lestage sont constitués de poids fixés à l'extérieur de l'applicateur, à l'intérieur du réservoir, et constituent ainsi, avantageusement, des moyens de mélange pour homogénéiser le produit. Là encore, le lest est choisi de sorte que la force nécessaire à l'introduction de l'applicateur dans le réservoir, soit supérieure à la force de compression de l'applicateur nécessaire à la distribution de la quantité voulue de produit. Avantageusement, et pour permettre de pouvoir utiliser l'ensemble d'application en toute position, y compris tête en haut, des moyens sont prévus pour immobiliser l'applicateur dans ladite première position.

Selon un autre mode de réalisation encore, le réservoir comprend un fond au voisinage duquel est située la première extrémité, et un corps reliant ledit fond au col, ledit fond étant mobile axialement par rapport au corps, l'applicateur étant monté à coulisse à l'intérieur du col, des moyens étant prévus pour sélectivement faire varier la distance axiale entre le fond et le col, de manière à faire passer l'applicateur de l'une desdites première ou seconde positions à l'autre, des moyens étant prévus pour maintenir la première extrémité de l'applicateur sensiblement au voisinage du fond. Ainsi, le fond peut être relié au corps par une portion formant soufflet. Alternativement, le fond est constitué d'une membrane souple élastiquement déformable.

Avantageusement, les moyens aptes à modifier sélectivement la distance axiale entre le fond et le corps comprennent un fond rapporté, vissé sur le corps de l'ensemble, l'opération de vissage provoquant une diminution de la hauteur axiale du réservoir, et la sortie de la seconde extrémité de l'applicateur au travers du col du dispositif.

Les moyens aptes à maintenir la première extrémité de l'applicateur en contact avec le fond peuvent comporter des moyens de rappel élastiques dont une première extrémité est en appui contre une zone située au voisinage du col, et dont une seconde extrémité est en appui sur une zone solidaire de l'applicateur. A titre d'exemple, ces moyens de rappel élastiques sont constitués d'un ressort hélicoïdal.

L'applicateur peut être disposé à l'intérieur du col via un organe intermédiaire monté à l'intérieur du col. Un tel organe intermédiaire peut être monté à l'intérieur du col, en force ou, par claquage, vissage, collage, soudure, etc..

Selon une caractéristique avantageuse de l'invention, l'applicateur est monté de manière à pouvoir pivoter angulairement par rapport à son axe, ou par rapport à un plan passant par son axe. A titre d'illustration, l'applicateur est monté par l'intermédiaire d'un mécanisme à rotule.

Avantageusement, l'applicateur est constitué d'au moins un bloc de mousse choisi parmi les mousses de polyuréthanne, de polyéthylène, de polyester, de chlorure de polyvinyle, de polyéther, de NBR (natural rubber), de SBR (synthetic rubber), etc.. La nature de la mousse, la taille des cellules la constituant sont choisies en fonction de la rhéologie du matériau à appliquer, en particulier sa viscosité, et sa tension superficielle, et en fonction également du débit souhaité de sortie du produit.

Préférentiellement, l'applicateur comprend au moins 10% de cellules ouvertes ou semi ouvertes.

Selon un autre exemple de réalisation, l'applicateur est constitué d'un empilement de blocs de mousse de différentes nature et/ou densité et/ou épaisseur. Cette caractéristique permet en particulier, de moduler la douceur à l'application et la quantité de produit appliqué, et permet également d'adapter l'applicateur à des produits de différentes rhéologies. Alternativement, l'applicateur est constitué d'un empilement comprenant au moins un bloc de mousse et au moins un bloc d'un matériau apte à pomper du produit, choisi notamment parmi les matériaux frittés de type, fritté de chlorure de polyvinyle, d'éthylène vinyle acétate, les feutres, etc.. Dans cette dernière configuration, le bloc de mousse est de préférence celui situé au contact de la surface d'application. Ainsi que mentionné précédemment, la présence d'un bloc compressible permet, outre le pompage de produit à chaque phase de décompression, de doser la quantité de produit appliqué sur la surface à traiter.

La surface d'application peut être de forme variable en fonction du profil de la surface à traiter. A titre d'exemple, la surface d'application est de forme concave, convexe, plate, en forme de biseau ou de double biseau, etc..

Selon une autre caractéristique avantageuse de l'invention, la surface d'application peut être recouverte d'un revêtement perméable au produit, de type textile, plastique perforé, feutre, et/ou peut être recouverte d'un flocage. Alternativement, la mousse peut être utilisée directement comme surface d'application. Une bonne qualité d'application sera obtenue en particulier grâce à la surface résultant de la coupe des cellules au niveau de la surface d'application. Une qualité satisfaisante de découpe peut être obtenue par découpe de la mousse au laser ou au jet d'eau. Les bords coupés des cellules, orientés perpendiculairement à la surface d'application, c'est à dire axialement par rapport à l'applicateur, agiront à la manière des poils d'un pinceau. De tels bords coupés favorisent la rétention du produit et son lissage sur la surface à traiter.

Dans l'hypothèse où la surface d'application est recouverte d'un flocage, celui ci peut être constitué de poils de différents diamètres, et/ou nature, et/ou hauteur, ou d'un mélange de tels poils. La combinaison d'une mousse dont les cellules sont de taille moyenne relativement importante (typiquement comprise entre 200 µm et 3 mm, et de préférence entre 700 µm et 2 mm, et de préférence encore, entre 0,1 mm et 1,5 mm) avec un revêtement de flocage sur la surface d'application s'est avérée produire des résultats tout à fait remarquables.

Le débit et la capacité d'application du produit peuvent être accrus en réalisant au centre de l'applicateur un canal fin, ou une ou plusieurs fentes (disposées en croix par exemple), traversant axialement ledit applicateur.

Le réservoir peut être en métal, en verre, ou en matériau thermoplastique choisi parmi les polyéthylènes, les polypropylènes, les chlorures de polyvinyle, les polyéthylènes téréphtalates, etc.. Dans le cas d'un matériau thermoplastique, il peut être réalisé par injection soufflage, par extrusion soufflage, ou par simple injection.

Des moyens de type bille peuvent être disposés à l'intérieur du réservoir de manière à favoriser l'homogénéisation du produit et à faciliter l'imprégnation de l'applicateur.

Dans l'hypothèse où l'applicateur est libre axialement à l'intérieur du col, il peut avoir sa première extrémité montée sur un ressort (par exemple, en plastique) en appui contre le fond du réservoir. Cette caractéristique permet de soumettre l'applicateur à une contrainte en compression plus faible, lorsque le capuchon est remis sur le dispositif. Le ressort est choisi de manière à ce que la force nécessaire à sa compression soit supérieure à la force de compression de la mousse, nécessitée par certaines applications en fonction de la quantité de produit souhaitée.

Selon une autre variante, l'ensemble selon l'invention peut comprendre deux applicateurs montés tête-bêche, à l'intérieur du réservoir, le réservoir comprenant dans cette hypothèse un corps dont la première extrémité est surmontée d'un premier col, et dont la seconde extrémité est surmontée d'un second col. Chacun des cols présente un bord libre délimitant une première et une seconde ouverture, à l'intérieur desquelles sont montés respectivement le premier et le second applicateur. Le fonctionnement de chacun des applicateurs est identique a ce qui a été décrit précédemment. Une telle configuration est particulièrement avantageuse en ce qu'elle permet d'utiliser des applicateurs ayant des tailles et/ou des caractéristiques d'application différentes. Par exemple, dans le cas d'un vernis à ongles, on utilise un premier applicateur de section donnée pour les grands ongles, et un applicateur de section relativement plus petite pour les petits ongles.

Le produit peut être un produit cosmétique tel qu'un vernis à ongles, ou un rouge à lèvres, ou peut être une colle, une huile, une huile gélifiée, un correcteur d'écriture (typex), un détachant, etc..

L'invention consiste, mises à part les dispositions exposées ci-dessus, en un certain nombre d'autres dispositions qui seront explicitées ci-après, à propos d'exemples de réalisation non limitatifs, décrits en référence aux figures annexées, parmi lesquelles :
- les figures 1A-1C illustrent différentes vues d'un premier mode de réalisation de l'ensemble selon l'invention;
- les figures 2A-2B illustrent l'application d'un vernis à ongles au moyen d'un dispositif conforme aux figures 1A et 1B;
- la figure 3 illustre une variante du mode de réalisation des figures 1A-1C;
- les figures 4A-4E illustrent différents profils de la surface d'application de l'ensemble de conditionnement et d'application selon l'invention;
- la figure 5 illustre un autre mode de réalisation du dispositif selon l'invention;
- la figure 6 illustre encore un autre mode de réalisation du dispositif selon l'invention;
- les figures 7A-7B illustrent encore un autre mode de réalisation du dispositif selon l'invention;
- la figure 8 illustre encore un autre mode de réalisation du dispositif selon l'invention; et
- la figure 9 illustre une variante du mode de réalisation de la figure 8.

Les figures 1A à 1C auxquelles il est maintenant fait référence illustrent différentes vues d'un premier mode de réalisation de l'ensemble de conditionnement et d'application 1 selon l'invention. Celui ci se présente dans cette configuration sous forme d'un étui de type étui de rouge à lèvres, ou "eye liner" et comporte principalement un réservoir 2 constitué d'un corps 6 dont une extrémité est obturée par un fond 3. L'autre extrémité se termine par un col 4, comportant sur sa surface extérieure des moyens 7 (de type pas de vis ou cordon de claquage) pour permettre le montage amovible d'un bouchon ou couvercle 5, apte à obturer de façon étanche l'ouverture 8 délimitée par le bord libre du col 4.

Ainsi qu'il apparaît de façon plus précise aux figures 1B et 1C, un applicateur 10 est monté fixement à l'intérieur du col 4. A cet effet, un bourrelet annulaire 9 est ménagé sur la surface interne du col et est apte à recevoir une gorge annulaire 11 prévue sur la surface externe de l'applicateur (sensiblement à mi-hauteur de l'applicateur) de manière à immobiliser axialement l'applicateur dans le col. Alternativement, l'applicateur peut être monté dans le col par un système à ailettes disposées régulièrement sur la surface interne du col. L'applicateur 10 se présente sous forme d'un bloc de mousse 12 dont une première extrémité 13 émerge à l'intérieur du réservoir 2 (sensiblement jusqu'à mi-hauteur du corps du réservoir), de manière à se situer au dessus du niveau de produit P dans le réservoir 2.

L'applicateur 10 comprend une seconde extrémité 14, qui, en position fermée de l'ensemble, telle qu'illustrée à la figure 1C, est contenue à l'intérieur du col du réservoir. Selon cette figure, le dispositif est représenté avec le bouchon 5 obturant de manière étanche l'ouverture 8 délimitée par le bord libre du col 4. A cet effet, un organe d'étanchéité 17 est disposé à l'intérieur du bouchon 5. Dans cette position, l'applicateur est partiellement comprimé (en réalité, dans ce mode de réalisation, seule la partie comprise entre la surface d'application 15 et la zone d'accrochage de l'applicateur sur le col, est comprimée de manière sensible) par la force d'appui exercée par le bouchon 5, et en particulier par l'organe 17, sur la surface d'application. La surface d'application se situe à l'intérieur du col 4. Une bille 16 est disposée dans le réservoir de manière à permettre l'homogénéisation du produit P.

Typiquement, l'applicateur a un diamètre compris entre 2 mm et 35 mm, et de préférence, compris entre 3 mm et 20 mm. Sa hauteur, en position non comprimée, peut varier entre 5 mm et 150 mm.

A la figure 1B, le dispositif a été débarrassé de son bouchon 5. A l'ouverture, le bloc de mousse se décomprime, ce qui provoque un pompage de produit. Après ouverture, le bloc de mousse n'est plus comprimé. Dans cette position, la seconde extrémité 14 de la mousse émerge à l'extérieur du réservoir 2, au dessus du bord libre du col 4 délimitant l'ouverture 8. La seconde extrémité 14 de l'applicateur 10 définit une surface d'application 15 dont la forme est choisie en fonction du profil de la surface à traiter. Dans l'exemple représenté, la surface d'application 15 présente un profil en biseau. D'autres profils seront discutés plus en détail en référence aux figures 5A-5E.

Pour utiliser l'ensemble d'application selon l'invention, l'utilisatrice ôte le bouchon 5, ce qui provoque la décompression du bloc de mousse 12 formant l'applicateur, et la sortie de la surface d'application 15 hors du dispositif 1. Cette décompression s'accompagne d'un pompage de produit P vers la surface d'application 15. L'applicateur est ainsi saturé en produit, et peut maintenant être utilisé. Le dispositif, même retourné tête en bas, en vue d'une application de produit, est parfaitement étanche, en raison de la présence de l'applicateur saturé de produit dans le col du flacon. Il est à noter que dans un tel mode de réalisation, la mise en contact de l'applicateur avec le produit, s'effectue en permanence, notamment à chaque mouvement occasionné par le transport de l'ensemble dans un sac à main par exemple.

L'opération d'application est illustrée de façon schématique aux figures 2A et 2B, dans lesquelles on a illustré l'application d'un vernis sur les ongles d'une utilisatrice. Pour ce faire, l'utilisatrice retourne la surface d'application 15 sur l'ongle, et exerce une pression sur l'applicateur en fonction de la dose de produit souhaitée, laquelle pression provoque une compression partielle de l'applicateur et l'accélération de la sortie du produit (figure 2A). Il reste ensuite, après avoir relâché la pression exercée sur l'applicateur, à étaler le produit au moyen de la surface d'application (figure 2B). Le relâchement de la pression de l'applicateur sur l'ongle s'accompagne d'un pompage de produit. L'applicateur est immédiatement prêt pour une nouvelle application. Ainsi que mentionné précédemment, l'étalement de produit se fait en faisant passer la surface d'application sur la surface à traiter, par simple contact capillaire, de manière à étirer le produit sous forme d'un film, sous l'action des forces de tension superficielle s'exerçant entre la surface d'application et la surface à traiter, via le liquide, et ce, sans exercer la moindre pression sur l'applicateur.

La figure 3 illustre une variante du mode de réalisation des figures 1A-1C. Dans ce mode de réalisation, l'imprégnation de l'applicateur est facilitée par la présence d'un organe compressible de type soufflet 20, disposé entre le fond 3 et le corps 6 du réservoir 2. Dans le cas d'un dispositif en matériau thermoplastique, le soufflet est obtenu de moulage avec l'ensemble du récipient. Ainsi, avant d'ouvrir le bouchon 5, en vue d'une application de produit, l'utilisatrice exerce une ou plusieurs pressions sur le fond 3, ce qui a pour effet de déplacer le produit P en contact de l'applicateur, et de comprimer au moins en partie l'applicateur. En relâchant la pression exercée sur le fond, l'applicateur se décomprime, provoquant ainsi un pompage de produit. Il reste ensuite à ouvrir le bouchon, en vue d'une utilisation similaire à celle décrite en référence aux figures 2A et 2B. Le pompage de produit s'effectue également à l'ouverture du bouchon 5, en libérant l'extrémité de l'applicateur comprimée dans le réservoir. De même, la décompression qui suit chaque application permet également de pomper dans l'applicateur une certaine quantité de produit. Ce mode de réalisation est particulièrement adapté pour les produits fluides à plus forte viscosité. Dans tous ces modes de réalisation, la section de l'applicateur est circulaire. Il est évident que l'applicateur peut être de section de forme différente (circulaire, triangulaire, carrée, ovale, en goutte d'eau, etc.).

Les figures 4A-4E illustrent différents profils de la surface d'application 15. A la figure 4A, la surface d'application 15 présente un profil en forme de biseau. A la figure 4B, la surface d'application présente un profil convexe en forme de dôme. Dans cette version, la surface d'application est recouverte d'un flocage 21. Le flocage peut comporter des poils de différentes nature et/ou longueur et/ou diamètre, ou un mélange de tels poils. Le flocage 21 permet, en fonction du choix des fibres utilisées, de jouer sur la douceur d'application et sur la quantité de produit appliqué. A la figure 4C, la surface 15 présente un profil en double biseau. A la figure 4D, le profil de la surface d'application est légèrement concave. Dans le mode de réalisation de la figure 4E la surface d'application est sensiblement plane et perpendiculaire à l'axe de l'ensemble.

La figure 5 illustre un autre mode de réalisation de l'ensemble de conditionnement et d'application selon l'invention. Dans ce mode de réalisation, le réservoir se présente sous forme d'un flacon (en verre par exemple). L'applicateur trempe dans le produit P, et a sa première extrémité 13 sensiblement au contact du fond 3. De la même manière que pour le mode de réalisation précédent, en position fermée, le bouchon 5 appuie sur la surface d'application de manière à comprimer au moins partiellement l'applicateur. L'applicateur est monté dans le col de la même manière que celui des figures 1A-1C, c'est à dire au moyen d'un arrangement gorge 9/rainure 11, ou d'un système à ailettes. Toutefois l'applicateur n'est pas monté directement dans le col, mais dans une pièce intermédiaire 22, montée à l'intérieur du col. Cette pièce 22 peut être montée à l'intérieur du col par n'importe quelle technique appropriée (collage, soudure, claquage, etc.). Une telle configuration permet de donner plus de flexibilité quant à la forme de l'embout d'application. De plus, et à la différence du mode de réalisation des figures 1A-1C, l'applicateur est constitué d'un empilement de blocs de mousse 12, 12', 12", contrecollés les uns sur les autres. Les blocs de mousse 12, 12', 12" peuvent être de nature, et/ou de dureté, et/ou d'épaisseur et/ou de densité différentes. On peut ainsi jouer sur la charge de l'applicateur 10, sur son débit. Par ailleurs cette caractéristique permet d'adapter plus facilement l'applicateur à la rhéologie du produit. Alternativement, on peut utiliser un bloc de mousse en combinaison avec un bloc ou plusieurs blocs d'un autre matériau apte à pomper le produit P par capillarité ou par effet de tension superficielle. A titre d'exemple, on utilise un bloc de mousse en combinaison avec un bloc de fritté de chlorure de polyvinyle, d'éthylène vinyle acétate, ou avec un feutre. De préférence, le bloc en contact de la surface d'application 15 est constitué d'un bloc de mousse compressible.

Avantageusement encore, on augmente le débit de l'applicateur, en le faisant traverser axialement par un canal très fin (non représenté), ou par une ou plusieurs fines fentes. Le fonctionnement du dispositif selon ce mode de réalisation est identique au fonctionnement du mode de réalisation des figures 1A-1C, et par conséquent, ne nécessite aucune description détaillée supplémentaire.

Dans le mode de réalisation de la figure 6, l'applicateur est monté dans le col 4 par l'intermédiaire d'une pièce intermédiaire 22, faisant office de rotule 23. Une telle rotule 23 permet, ainsi qu'illustré par les traits en pointillés, de faire pivoter l'applicateur 10 par rapport à l'axe X du flacon. Cette caractéristique facilite la gestuelle d'application. Le réservoir peut être en métal, en verre, ou en matériau thermoplastique choisi parmi les polyéthylènes, les polypropylènes, les chlorures de polyvinyle, les polyéthylènes téréphtalates, etc.. Les autres parties du dispositif, ainsi que son fonctionnement, sont conformes à ce qui a été décrit précédemment.

Dans le mode de réalisation des figures 7A et 7B, la mousse est montée coulissante à l'intérieur du col 4. Dans ce mode de réalisation, le passage de la position d'application (figure 7A) à la position "rentrée" (figure 7B) et vice versa, s'effectue par coulissement de l'applicateur dans le col 4 du flacon 1. A cet effet, l'applicateur est équipé d'une masselotte 24 fixée sur l'applicateur, à l'intérieur du réservoir. La masselotte est montée sur l'applicateur de façon à autoriser une course de l'applicateur comprise entre 3 mm et 15 mm, et de préférence, entre 5 mm et 10 mm. La masselotte peut être fixée par collage, ou par tout autre moyen approprié. Lorsque l'utilisatrice souhaite appliquer du produit P sur une surface, elle ôte le capuchon 5, et retourne le flacon tête en bas, ce qui a pour effet, sous l'effet de la masselotte 24, d'entraîner l'applicateur vers le bas, et de provoquer la sortie de la surface d'application 15 au travers de l'ouverture 8. La masselotte présente sur sa surface en regard du col 4 du flacon, un profil tronconique, apte à rentrer en force dans une partie tronconique complémentaire 25 prévue sur la partie inférieure du col 4, ce qui provoque le blocage de l'applicateur en position d'application, lequel blocage autorise la compression d'au moins une partie de l'applicateur pour l'application du produit, et le pompage subséquent de produit lors du relâchement de la pression exercée sur la surface d'application. L'applicateur peut ensuite être utilisé quelle que soit la position du flacon. Le mode d'application est identique à celui décrit en référence aux figures 2A et 2B. Après utilisation, l'utilisatrice provoque la rentrée de l'applicateur dans le col du flacon, en exerçant une pression sur la surface d'application 15 au moyen du bouchon 5. L'applicateur retombe sous l'effet de la masselotte dans le fond du réservoir 2. L'étanchéité est assurée par la seule présence de l'applicateur en mousse dans le col 4 du flacon. Toutefois des moyens complémentaires peuvent être prévus pour parfaire l'étanchéité.

Dans le mode de réalisation de la figure 8, le passage de l'applicateur 10 en position d'application se fait par une pression exercée sur le fond 3 du réservoir. A cet effet, le fond 3 est relié au corps 6 du réservoir 2, par une structure de type à soufflet 26. L'extrémité 13 de l'applicateur est au contact du fond 3. Un ressort hélicoïdal 27 est disposé sur l'applicateur. Une première extrémité du ressort est en appui contre un épaulement situé entre le corps 6 du réservoir 2 et le col 4. L'autre extrémité du ressort est en appui contre une partie en saillie 28 portée par l'applicateur. La partie en saillie 28 peut être constituée d'une pièce rapportée, collée par exemple sur l'applicateur, ou d'une surépaisseur annulaire formée par l'applicateur, dans le cas d'une mousse de dureté suffisante. Un fond rapporté 29 est vissé sur le corps 6 du réservoir 2. En vissant le fond rapporté par rapport au corps 6, cela provoque une remontée du fond 3, une compression du soufflet, la remontée de l'applicateur dans le col, la compression du ressort 27, et la sortie de la surface d'application au travers de l'ouverture 8. Eventuellement, en fonction de la force du ressort par rapport à la dureté de la mousse, une partie de l'applicateur peut être également comprimée. L'applicateur est ensuite utilisé de la manière indiquée en référence aux figures 2A et 2B. Après utilisation, l'utilisatrice entraîne le fond rapporté dans le sens inverse, ce qui provoque un éloignement du fond par rapport au corps 6, et ce jusqu'à une position de butée. Sous l'effet de la force de rappel élastique, l'applicateur est rappelé dans le fond du réservoir 2, lequel rappel provoque le cas échéant, une décompression de la partie comprimée de l'applicateur et un pompage de produit. Le ressort peut être aussi bien être monté en extension qu'en compression. Alternativement, on pourrait prévoir de solidariser l'extrémité de l'applicateur sur la surface interne du fond 3. Dans le mode de réalisation représenté, en position fermée du bouchon 5, l'applicateur n'est pas comprimé de manière sensible. Selon une variante, il est possible de prévoir que au moins l'extrémité 14 de l'applicateur, en position fermée du bouchon, soit en compression de manière à provoquer un effet de pompage supplémentaire à l'ouverture. Cette remarque vaut également pour le mode de réalisation des figures 7A et 7B.

Le dispositif de la figure 9 illustre une variante du mode de réalisation de la figure 8. Selon cette variante, on s'affranchit de la présence du soufflet 26, en réalisant le fond 3 sous forme d'une pièce rapportée 30 en matériau élastiquement déformable, de type élastomère. La pièce rapportée 30 peut être vissée, collée, claquée, soudée, ou réalisée par bi-injection. Le fonctionnement de l'ensemble est identique à celui du mode de réalisation de la figure 8, et ne nécessite par conséquent, aucune description détaillée supplémentaire.

L'ensemble de conditionnement et d'application selon l'invention est particulièrement avantageux en ce qu'il autorise également l'utilisation de formules nécessitant une forte hygrométrie pour ne pas coaguler, notamment des formules à base de polymères, et ce, en raison notamment de la saturation permanente de l'applicateur. De telles formules se dessécheraient inévitablement dans des dispositifs classiques.

Dans la description détaillée qui précède, il a été fait référence à des modes de réalisation préférés de l'invention. Il est évident que des variantes peuvent y être apportées sans s'écarter de l'esprit de l'invention telle que revendiquée ci-après.

## Revendications

1. Ensemble de conditionnement et d'application (1) d'un produit liquide (P), comprenant : un réservoir (2) d'axe X, contenant ledit produit, et présentant une ouverture (8); des moyens amovibles (5) pour obturer de manière étanche ladite ouverture; un applicateur (10) monté à l'intérieur du réservoir, et comportant une première extrémité (13) en communication liquide permanente avec le produit, à l'intérieur du réservoir, et une seconde extrémité (14) opposée à ladite première extrémité (13), ladite seconde extrémité (14) formant une surface d'application (15), mobile axialement entre une première position dans laquelle la surface d'application (15) émerge à l'extérieur du réservoir (2) au travers de ladite ouverture (8), en vue de l'application du produit, et une seconde position dans laquelle ladite surface d'application (15) est contenue de manière étanche à l'intérieur du réservoir (2) lorsque les moyens amovibles (5) obturent ladite ouverture,
ledit ensemble étant **caractérisé en ce que** l'applicateur comprend au moins un bloc (12, 12', 12") d'un matériau absorbant, apte à être comprimé au moins en partie, notamment lors de l'application du produit, ou lorsque l'applicateur est dans ladite seconde position et **en ce que** le volume du réservoir est variable.

2. Ensemble de conditionnement et d'application selon la revendication 1 **caractérisé en ce que** le matériau absorbant comporte des cellules ouvertes de taille moyenne comprise entre 200 µm et 3 mm, et de préférence entre 700 µm et 2 mm, et de préférence encore, entre 0,1 mm et 1,5 mm.

3. Ensemble de conditionnement et d'application selon la revendication 1 ou 2 **caractérisé en ce que**, dans la seconde position, l'applicateur (10) est au moins partiellement comprimé à l'intérieur du réservoir (2).

4. Ensemble de conditionnement et d'application selon l'une quelconque des revendications 1 à 3, **caractérisé en ce que** le réservoir (2) est constitué d'un corps (6) dont une première extrémité est fermée par un fond (3), et dont une seconde extrémité est surmontée par un col (4), ladite ouverture (8) étant délimitée par un bord libre dudit col (4), l'applicateur (10) étant au moins en partie disposé à l'intérieur du col.

5. Ensemble de conditionnement et d'application selon la revendication 4, **caractérisé en ce que** le col est d'axe différent de l'axe X.

6. Ensemble de conditionnement et d'application selon l'une quelconque des revendications 1 à 5 **caractérisé en ce que** le réservoir (2) présente un fond (3) opposé à ladite ouverture (8), la première extrémité (13) étant située sensiblement au voisinage du fond (3), de manière à être en permanence en contact avec le produit (P).

7. Ensemble de conditionnement et d'application selon la revendication 4 ou 5, **caractérisé en ce que** la première extrémité (13) émerge sensiblement à l'intérieur du corps, et est située au dessus du niveau de produit dans le réservoir.

8. Ensemble de conditionnement selon la revendication 7 **caractérisé en ce que** le fond (3) est mobile axialement par rapport au corps (6) de manière à faciliter la mise en contact du produit (P) avec l'applicateur (10), et à favoriser le chargement de l'applicateur en produit.

9. Ensemble de conditionnement et d'application selon la revendication 8 **caractérisé en ce que** le fond est relié au corps par un mécanisme de type "soufflet" (20).

10. Ensemble de conditionnement et d'application selon la revendication 7 **caractérisé en ce que** l'applicateur (10) est solidaire d'un organe de type mèche trempant dans le produit.

11. Ensemble de conditionnement et d'application selon l'une quelconque des revendications 3 à 10 **caractérisé en ce que** ledit applicateur (10) est solidaire du col en une zone intermédiaire (9, 11) entre lesdites première et seconde extrémités (13, 14), le passage de ladite première position à la seconde s'effectuant par compression axiale d'au moins la portion de l'applicateur (10) comprise entre la surface d'application (15) et la zone intermédiaire, en réponse à l'obturation de ladite ouverture (8) par lesdits moyens de fermeture amovibles (5).

12. Ensemble de conditionnement et d'application selon la revendication 11 **caractérisé en ce que** ledit applicateur (10) est rendu solidaire du col (4) par collage, soudure, ou par tout autre moyen approprié.

13. Ensemble de conditionnement et d'application selon l'une quelconque des revendications 3 à 10 **caractérisé en ce que** l'applicateur (10) est monté à coulisse à l'intérieur du col (4), le passage d'une desdites première ou seconde positions à l'autre s'effectuant par un mouvement de translation axiale de l'ensemble de l'applicateur (10).

14. Ensemble de conditionnement et d'application selon la revendication 13, **caractérisé en ce que** des moyens de lestage (24) sont disposés sur l'applicateur (10), le passage d'une position "tête en haut" à une position "tête en bas" de l'ensemble de conditionnement et d'application entraînant la surface d'application (15) dans ladite première position, le passage d'une position "tête en bas" à une position "tête en haut" de l'ensemble de conditionnement et d'application entraînant la surface d'application dans ladite seconde position.

15. Ensemble de conditionnement et d'application selon la revendication 14 **caractérisé en ce qu'**il comprend des moyens (24, 25) pour verrouiller ledit applicateur (10) dans ladite première position.

16. Ensemble de conditionnement selon la revendication 4 **caractérisé en ce que** la première extrémité (13) est située au voisinage du fond (3), ledit fond étant mobile axialement par rapport au corps, l'applicateur (10) étant monté à coulisse à l'intérieur du col, des moyens (26, 29, 30) étant prévus pour sélectivement faire varier la distance axiale entre le fond (3) et le col (4), de manière à faire passer l'applicateur (10) de l'une desdites première ou seconde positions à l'autre, des moyens (27) étant prévus pour maintenir la première extrémité de l'applicateur sensiblement au voisinage du fond.

17. Ensemble de conditionnement et d'application selon la revendication 16 **caractérisé en ce que** le fond (3) est relié au corps (6) par une portion formant soufflet (26).

18. Ensemble de conditionnement et d'application selon la revendication 16 **caractérisé en ce que** le fond (3) est constitué d'une membrane souple élastiquement déformable (30).

19. Ensemble de conditionnement et d'application selon l'une quelconque des revendications 16 à 18 **caractérisé en ce que** lesdits moyens aptes à modifier sélectivement la distance axiale entre le fond et le col comprennent un fond rapporté (29), vissé sur le corps (6) de l'ensemble (1).

20. Ensemble de conditionnement et d'application selon l'une quelconque des revendications 16 à 19 **caractérisé en ce que** lesdits moyens aptes à maintenir la première extrémité (13) de l'applicateur (10) en contact avec le fond (3) comportent des moyens de rappel élastiques (27) dont une première extrémité est en appui contre une zone située au voisinage du col, et dont une seconde extrémité est en appui sur une zone (28) solidaire de l'applicateur.

21. Ensemble de conditionnement et d'application selon l'une quelconque des revendications 3 à 20, **caractérisé en ce que** l'applicateur (10) est disposé à l'intérieur du col via un organe intermédiaire (22) monté à l'intérieur du col (4).

22. Ensemble de conditionnement et d'application selon la revendication précédente **caractérisé en ce que** l'organe intermédiaire (22) est monté à l'intérieur du col par claquage, vissage, collage, soudure, etc..

23. Ensemble de conditionnement et d'application selon l'une quelconque des revendications précédentes **caractérisé en ce que** l'applicateur est monté de manière à pouvoir pivoter angulairement par rapport à son axe, ou par rapport à un plan passant par son axe .

24. Ensemble de conditionnement et d'application selon la revendication précédente **caractérisé en ce que** l'applicateur (10) est monté par l'intermédiaire d'un mécanisme à rotule (23).

25. Ensemble de conditionnement et d'application selon l'une quelconque des revendications précédentes **caractérisé en ce que** l'applicateur (10) est constitué d'au moins un bloc de mousse (12, 12', 12") choisi parmi les mousses de polyuréthanne, de polyéthylène, de chlorure de polyvinyle, de polyéther, de polyester, de NBR (natural rubber), de SBR (synthetic rubber), etc..

26. Ensemble de conditionnement et d'application selon la revendication précédente **caractérisé en ce que** l'applicateur comprend au moins 10% de cellules ouvertes ou semi ouvertes.

27. Ensemble de conditionnement et d'application selon l'une quelconque des revendications précédentes **caractérisé en ce que** l'applicateur (10) est constitué d'un empilement de blocs de mousse (12, 12', 12") de différentes nature et/ou densité et/ou épaisseur.

28. Ensemble de conditionnement et d'application selon l'une quelconque des revendications 1 à 26 **caractérisé en ce que** l'applicateur (10) est constitué d'un empilement comprenant au moins un bloc de mousse (12) et au moins un bloc (12', 12") d'un matériau choisi notamment parmi les matériaux frittés de type fritté de chlorure de polyvinyle, d'éthylène vinyle acétate, les feutres, etc..

29. Ensemble de conditionnement et d'application selon l'une quelconque des revendications précédentes **caractérisé en ce que** la surface d'application (15), est de forme concave, convexe, plate, en forme de biseau ou de double biseau, etc..

30. Ensemble de conditionnement et d'application selon l'une quelconque des revendications précédentes **caractérisé en ce que** la surface d'application (15) est recouverte d'un revêtement perméable, de type textile, plastique perforé, feutre, et/ou est recouverte d'un flocage (21).

31. Ensemble de conditionnement et d'application selon la revendication 30 **caractérisé en ce que** le flocage (21) est constitué de poils de différents diamètres, et/ou nature, et/ou hauteur, ou d'un mélange de tels poils.

32. Ensemble de conditionnement et d'application selon l'une quelconque des revendications précédentes **caractérisé en ce que** l'applicateur (10) est traversé axialement, sensiblement en son centre d'un canal fin, ou d'une ou plusieurs fentes, de manière à augmenter sa capacité d'application de produit.

33. Ensemble de conditionnement et d'application selon l'une quelconque des revendications précédentes **caractérisé en ce que** le réservoir (2) est en métal, verre, ou matériau thermoplastique choisi parmi les polyéthylènes, les polypropylènes, les chlorures de polyvinyle, les polyéthylènes téréphtalates, etc..

34. Ensemble de conditionnement et d'application selon l'une quelconque des revendications précédentes **caractérisé en ce que** des moyens (16) de type bille ou masselotte sont disposés à l'intérieur du réservoir (2) de manière à favoriser l'homogénéisation du produit et à faciliter le chargement de l'applicateur.

35. Ensemble d'application selon la revendication 7 **caractérisé en ce que** l'applicateur (10) est libre axialement à l'intérieur du col (4) et à sa première extrémité (13) montée sur un ressort en appui contre le fond (3) du réservoir.

36. Ensemble selon l'une quelconque des revendications précédentes, **caractérisé en ce qu'**il comprend deux applicateurs montés tête-bêche, à l'intérieur du réservoir (2).

37. Ensemble de conditionnement et d'application selon l'une quelconque des revendications précédentes **caractérisé en ce que** le produit (P) est un produit cosmétique tel qu'un vernis à ongles, un rouge à lèvres, ou une huile, une huile gélifiée, une colle, un correcteur d'écriture, ou un détachant.

## Claims

1. Unit (1) for packaging and applying a liquid product (P), comprising: a reservoir (2) of axis X containing the said product and having an opening (8); removable means (5) for closing off the said opening in a leaktight manner; an applicator (10) fitted inside the reservoir and including a first , end (13) in permanent liquid communication with the product, inside the reservoir, and a second end (14) opposite the said first end (13), the said second end (14) forming an application surface (15) which is movable axially between a first position in which the application surface (15) emerges outside the reservoir (4) through the said opening (8), in order to apply the product, and a second position in which the said application surface (15) is contained in a leaktight manner inside the reservoir (2) when the removable means (5) close off the said opening, the said unit being **characterized in that** the applicator comprises at least one block (12, 12', 12") of an absorbent material which is capable of being compressed at least partially, particularly when the product is applied or when the applicator is in the said second position and **in that** the volume of the reservoir can vary.

2. Packaging and application unit according to Claim 1, **characterized in that** the absorbent material includes open cells with an average size of between 200 µm and 3 mm and preferably between 700 µm and 2 mm and more preferably still between 0.1 mm and 1. 5 mm.

3. Packaging and application unit according to Claim 1 or 2, **characterized in that**, in the second position, the applicator (10) is at least partially compressed inside the reservoir (2).

4. Packaging and application unit according to any one of Claims 1 to 3, **characterized in that** the reservoir (2) consists of a body (6), a first end of which is closed by a base (3) and a second end of which is surmounted by a neck (4), the said opening (8) being delimited by a free edge of the said neck (4), the applicator (10) being at least partially inside the neck.

5. Packaging and application unit according to Claim 4, **characterized in that** the neck has an axis which is different from the axis X.

6. Packaging and application unit according to any one of Claims 1 to 5, **characterized in that** the reservoir (2) has a base (3) opposite the said opening (8), the first end (13) being located substantially in the vicinity of the base (3) so as to be permanently in contact with the product (P) .

7. Packaging and application unit according to Claim 4 or 5, **characterized in that** the first end (13) emerges substantially inside the body and is located above the level of product in the reservoir.

8. Packaging unit according to Claim 7, **characterized in that** the base (3) is movable axially with respect to the body (6) so as to facilitate contact between the product (P) and the applicator (10) and to promote loading of the applicator with product.

9. Packaging and application unit according to Claim 8, **characterized in that** the base is connected to the body by means of a "bellows"-type mechanism (20).

10. Packaging and application unit according to Claim 7, **characterized in that** the applicator (10) is secured to a wick-type member soaking in the product.

11. Packaging and application unit according to any one of Claims 3 to 10, **characterized in that** the said applicator (10) is secured to the neck in an intermediate zone (9, 11) between the said first and second ends (13, 14), the passage from the said first position to the second taking place by axial compression of at least that portion of the applicator (10) which is between the application surface (15) and the intermediate zone, in response to the closing-off of the said opening (8) by the said removable closure means (5).

12. Packaging and application unit according to Claim 11, **characterized in that** the said applicator (10) is secured to the neck (4) by gluing, welding or by any other appropriate means.

13. Packaging and application unit according to any one of Claims 3 to 10, **characterized in that** the applicator (10) is fitted so as to slide inside the neck (4), the passage from one of the said first or second positions to the other taking place by means of an axial translation movement of the entire applicator (10).

14. Packaging and application unit according to Claim 13, **characterized in that** ballasting means (24) are provided on the applicator (10), the passage from a "head-up" position to a "head-down" position of the packaging and application unit entraining the application surface (15) into the said first position, the passage from a "head-down" position to a "head-up" position of the packaging and application unit entraining the application surface into the said second position.

15. Packaging and application unit according to Claim 14, **characterized in that** it comprises means (24, 25) for locking the said applicator (10) in the said first position.

16. Packaging unit according to Claim 4, **characterized in that** the first end (13) is located in the vicinity of the base (3), the said base being movable axially with respect to the body, the applicator (10) being fitted so as to slide inside the neck, means (26, 29, 30) being provided for selectively varying the axial distance between the base (3) and the neck (4) so as to cause the applicator (10) to move from one of the said first or second positions to the other, means (27) being provided to hold the first end of the applicator substantially in the vicinity of the base.

17. Packaging and application assembly according to Claim 16, **characterized in that** the base (3) is connected to the body (6) by means of a portion which forms a bellows (26).

18. Packaging and application unit according to Claim 16, **characterized in that** the base (3) consists of an elastically deformable flexible membrane (30).

19. Packaging and application unit according to any one of Claims 16 to 18, **characterized in that** the said means capable of selectively modifying the axial distance between the base and the neck comprise an attached base (29) which is screwed onto the body (6) of the unit (1).

20. Packaging and application unit according to any one of Claims 16 to 19, **characterized in that** the said means capable of holding the first end (13) of the applicator (10) in contact with the base (3) include elastic return means (27), a first end of which bears against a zone located in the vicinity of the neck and a second end of which bears on a zone (28) secured to the applicator.

21. Packaging and application unit according to any one of Claims 3 to 20, **characterized in that** the applicator (10) is fitted inside the neck by means of an intermediate member (22) fitted inside the neck (4).

22. Packaging and application unit according to the preceding claim, **characterized in that** the intermediate member (22) is fitted inside the neck by means of snap-fitting, screwing, gluing, welding, etc.

23. Packaging and application unit according to any one of the preceding claims, **characterized in that** the applicator is fitted so as to be able to pivot angularly with respect to its axis or with respect to a plane passing through its axis.

24. Packaging and application unit according to the preceding claim, **characterized in that** the applicator (10) is fitted by means of a pivot mechanism (23).

25. Packaging and application unit according to any one of the preceding claims, **characterized in that** the applicator (10) consists of at least one block (12, 12', 12") of foam chosen from polyurethane, polyethylene, polyvinyl chloride, polyether, polyester, NBR (natural rubber), SBR (synthetic rubber), foams etc.

26. Packaging and application unit according to the preceding claim, **characterized in that** the applicator comprises at least 10% open or semi-open cells.

27. Packaging and application unit according to any one of the preceding claims, **characterized in that** the applicator (10) consists of a stack of blocks (12, 12', 12") of foam of various types and/or densities and/or thicknesses.

28. Packaging and application unit according to any one of Claims 1 to 26, **characterized in that** the applicator (10) consists of a stack comprising at least one block (12) of foam and at least one block (12', 12") of a material chosen, in particular, from the sintered materials of sintered type of polyvinyl chloride, ethylene-vinyl acetate, felts, etc.

29. Packaging and application unit according to any one of the preceding claims, **characterized in that** the application surface (15) has a shape which is concave, convex, flat, bevelled or double-bevelled, etc.

30. Packaging and application unit according to any one of the preceding claims, **characterized in that** the application surface (15) is covered with a permeable covering of textile, perforated plastic or felt type and/or is covered with a flock coating (21).

31. Packaging and application unit according to Claim 30, **characterized in that** the flock coating (21) consists of pile fibres of different diameters and/or type and/or height, or a mixture of such pile fibres.

32. Packaging and application unit according to any one of the preceding claims, **characterized in that** the applicator (10) has a narrow channel or one or more slots passing axially through it, substantially centrally, so as to increase its product-application capacity.

33. Packaging and application unit according to any one of the preceding claims, **characterized in that** the reservoir (2) is made from metal, glass, or a thermoplastic material chosen from polyethylenes, polypropylenes, polyvinyl chlorides, polyethylene terephthalates, etc.

34. Packaging and application unit according to any one of the preceding claims, **characterized in that** means (16) of ball or weight type are provided inside the reservoir (2) so as to promote homogenization of the product and to facilitate loading of the applicator.

35. Application unit according to Claim 7, **characterized in that** the applicator (10) is axially free inside the neck (4) and, at its first end (13), mounted on a spring bearing against the base (3) of the reservoir.

36. Unit according to any one of the preceding claims, **characterized in that** it comprises two applicators mounted head-to-tail inside the reservoir (2).

37. Packaging and application unit according to any one of the preceding claims, **characterized in that** the product (P) is a cosmetic product such as a nail varnish, a lipstick, or an oil, a gel-type oil, a glue, a writing corrector or a stain remover.

## Patentansprüche

1. Einheit (1) zur Verpackung und zum Auftragen eines flüssigen Produkts (P), die aufweist: einen Behälter (2) mit einer Achse X, der das Produkt enthält und eine Öffnung (8) aufweist; entfernbare Mittel (5), um die Öffnung dicht zu verschließen; einen in den Behälter eingesetzten Applikator (10), der ein erstes Ende ( 13), das permanent mit dem Produkt innerhalb des Behälters in flüssiger Verbindung steht, und ein zweites, dem ersten Ende ( 13) gegenüberliegendes Ende (14) aufweist, wobei das zweite Ende (14) eine Auftragfläche (15) bildet, die axial zwischen einer ersten Stellung, in der die Auftragfläche (15) zum Auftragen des Produkts durch die Öffnung (8) hindurch aus dem Behälter (4) vorsteht, und einer zweiten Stellung beweglich ist, in der die Auftragfläche (15) dicht im Inneren des Behälters (2) enthalten ist, wenn die entfernbaren Mittel (5) die Öffnung verschließen,
**dadurch gekennzeichnet, dass** der Applikator mindestens einen Block (12, 12', 12") aus einem absorbierenden Material aufweist, das zumindest zum Teil zusammengedrückt werden kann, insbesondere beim Auftragen des Produkts, oder wenn der Applikator in der zweiten Stellung ist, und dass das Volumen des Behälters variabel ist.

2. Einheit zur Verpackung und zum Auftragen nach Anspruch 1, **dadurch gekennzeichnet, dass** das absorbierende Material offene Zellen mit einer mittleren Größe zwischen 200 µm und 3 mm, und vorzugsweise zwischen 700 µm und 2 mm, und noch vorzugsweise zwischen 0,1 mm und 1,5 mm aufweist.

3. Einheit zur Verpackung und zum Auftragen nach Anspruch 1 oder 2, **dadurch gekennzeichnet, dass** der Applikator (10) in der zweiten Stellung zumindest teilweise im Inneren des Behälters (2) zusammengedrückt ist.

4. Einheit zur Verpackung und zum Auftragen nach einem der Ansprüche 1 bis 3, **dadurch gekennzeichnet, dass** der Behälter (2) aus einem Körper (6) besteht, dessen erstes Ende von einem Boden (3) verschlossen wird und über dessen zweitem Ende ein Hals (4) sitzt, wobei die Öffnung (8) von einem freien Rand des Halses (4) begrenzt wird, wobei der Applikator (10) zumindest teilweise innerhalb des Halses angeordnet ist.

5. Einheit zur Verpackung und zum Auftragen nach Anspruch 4, **dadurch gekennzeichnet, dass** die Achse des Halses sich von der Achse X unterscheidet.

6. Einheit zur Verpackung und zum Auftragen nach einem der Ansprüche 1 bis 5, **dadurch gekennzeichnet, dass** der Behälter (2) einen der Öffnung (8) entgegengesetzt liegenden Boden (3) aufweist, wobei das erste Ende (13) sich im wesentlichen in der Nähe des Bodens (3) befindet, um permanent mit dem Produkt (P) in Kontakt zu sein.

7. Einheit zur Verpackung und zum Auftragen nach Anspruch 4 oder 5, **dadurch gekennzeichnet, dass** das erste Ende (13) im wesentlichen im Inneren des Körpers vorsteht und sich oberhalb des Produktpegels im Behälter befindet.

8. Einheit zur Verpackung und zum Auftragen nach Anspruch 7, **dadurch gekennzeichnet, dass** der Boden (3) axial in Bezug auf den Körper (6) beweglich ist, um das Inkontaktbringen des Produkts (P) mit dem Applikator (10) zu erleichtern und das Laden des Applikators mit Produkt zu begünstigen.

9. Einheit zur Verpackung und zum Auftragen nach Anspruch 8, **dadurch gekennzeichnet, dass** der Boden über einen Mechanismus von der Art "Faltenbalg" (20) mit dem Körper verbunden ist.

10. Einheit zur Verpackung und zum Auftragen nach Anspruch 7, **dadurch gekennzeichnet, dass** der Applikator (10) fest mit einem Bauteil von der Art Docht verbunden ist, der in das Produkt eingetaucht ist.

11. Einheit zur Verpackung und zum Auftragen nach einem der Ansprüche 3 bis 10, **dadurch gekennzeichnet, dass** der Applikator (10) in einer Zwischenzone (9, 10) zwischen dem ersten und dem zweiten Ende ( 13, 14) fest mit dem Hals verbunden ist, wobei der Übergang von der ersten in die zweite Stellung durch axiales Zusammendrücken zumindest des Abschnitts des Applikators (10) erfolgt, der zwischen der Auftragfläche (15) und der Zwischenzone liegt, als Reaktion auf den Verschluss der Öffnung (8) durch die entfernbaren Verschlussmittel (5).

12. Einheit zur Verpackung und zum Auftragen nach Anspruch 11, **dadurch gekennzeichnet, dass** der Applikator (10) durch Kleben, Schweißen, oder ein beliebiges anderes, geeignetes Mittel fest mit dem Hals (4) verbunden wird.

13. Einheit zur Verpackung und zum Auftragen nach einem der Ansprüche 3 bis 10, **dadurch gekennzeichnet, dass** der Applikator (10) gleitend innerhalb des Halses (4) montiert ist, wobei der Übergang von der ersten in die zweite Stellung oder umgekehrt durch eine axiale Translationsbewegung der Gesamtheit des Applikators (10) erfolgt.

14. Einheit zur Verpackung und zum Auftragen nach Anspruch 13, **dadurch gekennzeichnet, dass** Ballastmitteln (24) auf dem Applikator (10) angeordnet sind, wobei der Übergang der Einheit zum Verpacken und Auftragen von einer Stellung "mit dem Kopf nach oben" in eine Stellung "mit dem Kopf nach unten" die Auftragfläche (15) in die erste Stellung bringt, während der Übergang der Einheit zur Verpackung und zum Auftragen von einer Stellung "mit dem Kopf nach unten" in eine Stellung "mit dem Kopf nach oben" die Auftragfläche in die zweite Stellung bringt.

15. Einheit zur Verpackung und zum Auftragen nach Anspruch 14, **dadurch gekennzeichnet, dass** sie Mittel (24, 25) aufweist, um den Applikator (10) in der ersten Stellung zu verriegeln.

16. Einheit zur Verpackung und zum Auftragen nach Anspruch 4, **dadurch gekennzeichnet, dass** das erste Ende ( 13) sich in der Nähe des Bodens (3) befindet, wobei der Boden axial in Bezug auf den Körper beweglich ist, wobei der Applikator (10) gleitend im Inneren des Halses montiert ist, wobei Mittel (26, 29, 30) vorgesehen sind, um den axialen Abstand zwischen dem Boden (3) und dem Hals (4) selektiv zu variieren, um den Applikator (10) von der ersten oder der zweiten . Stellung in die jeweils andere Stellung übergehen zu lassen, wobei Mittel (27) vorgesehen sind, um das erste Ende des Applikators im wesentlichen in der Nähe des Bodens zu halten.

17. Einheit zur Verpackung und zum Auftragen nach Anspruch 16, **dadurch gekennzeichnet, dass** der Boden (3) über einen einen Faltenbalg (26) bildenden Abschnitt mit dem Körper (6) verbunden ist.

18. Einheit zur Verpackung und zum Auftragen nach Anspruch 16, **dadurch gekennzeichnet, dass** der Boden (3) aus einer elastisch verformbaren, geschmeidigen Membran (30) besteht.

19. Einheit zur Verpackung und zum Auftragen nach einem der Ansprüche 16 bis 18, **dadurch gekennzeichnet, dass** die Mittel, die in der Lage sind, den axialen Abstand zwischen dem Boden und dem Hals selektiv zu verändern, einen angesetzten Boden (29) aufweisen, der auf den Körper (6) der Einheit (1) geschraubt ist.

20. Einheit zur Verpackung und zum Auftragen nach einem der Ansprüche 16 bis 19, **dadurch gekennzeichnet, dass** die Mittel, die in der Lage sind, das erste Ende (13) des Applikators (10) mit dem Boden (3) in Kontakt zu halten, elastische Rückholmittel (27) aufweisen, von denen ein erstes Ende gegen eine in der Nähe des Halses befindliche Zone und ein zweites Ende auf einer fest mit dem Applikator verbundenen Zone (28) anliegt.

21. Einheit zur Verpackung und zum Auftragen nach einem der Ansprüche 3 bis 20, **dadurch gekennzeichnet, dass** der Applikator (10) im Inneren des Halses über ein Zwischenteil (22) angeordnet ist, das ins Innere des Halses (4) eingesetzt ist.

22. Einheit zur Verpackung und zum Auftragen nach dem vorhergehenden Anspruch, **dadurch gekennzeichnet, dass** das Zwischenteil (22) im Inneren des Halses durch Einschnappen, Schrauben, Kleben, Schweißen usw. befestigt ist.

23. Einheit zur Verpackung und zum Auftragen nach einem der vorhergehenden Ansprüche, **dadurch gekennzeichnet, dass** der Applikator so montiert wird, dass er winkelmäßig in Bezug auf seine Achse oder in Bezug auf eine durch seine Achse verlaufende Ebene schwenken kann.

24. Einheit zur Verpackung und zum Auftragen nach dem vorhergehenden Anspruch, **dadurch gekennzeichnet, dass** der Applikator (10) mit Hilfe eines Kugelgelenkmechanismus (23) montiert wird.

25. Einheit zur Verpackung und zum Auftragen nach einem der vorhergehenden Ansprüche, **dadurch gekennzeichnet, dass** der Applikator (10) aus mindestens einem Schaumstoffblock (12, 12', 12") besteht, der aus den Polyurethan-, Polyethylen-, Polyvinylchlorid-, Polyether-, Polyesterschaumstoffen, aus NBR (natürlichem Kautschuk), aus SBR (synthetischem Kautschuk) usw. ausgewählt wird.

26. Einheit zur Verpackung und zum Auftragen nach dem vorhergehenden Anspruch, **dadurch gekennzeichnet, dass** der Applikator mindestens 10 % offene oder halboffene Zellen aufweist.

27. Einheit zur Verpackung und zum Auftragen nach einem der vorhergehenden Ansprüche, **dadurch gekennzeichnet, dass** der Applikator (10) aus einer Stapelung von Schaumstoffblöcken (12, 12', 12") von unterschiedlicher Art und/oder Dichte und/oder Stärke besteht.

28. Einheit zur Verpackung und zum Auftragen nach einem der Ansprüche 1 bis 26, **dadurch gekennzeichnet, dass** der Applikator (10) aus einer Stapelung besteht, die mindestens einen Block aus Schaumstoff (12) und mindestens einen Block (12', 12") aus einem Material enthält, das insbesondere aus den Sintermaterialien von der Art gesintertes Polyvinylchlorid, gesintertes Ethylenvinylacetat, den Filzen, usw. ausgewählt wird.

29. Einheit zur Verpackung und zum Auftragen nach einem der vorhergehenden Ansprüche, **dadurch gekennzeichnet, dass** die Auftragfläche (15) eine konkave, konvexe, flache, abgeschrägte oder doppelt abgeschrägte Form, usw, hat.

30. Einheit zur Verpackung und zum Auftragen nach einem der vorhergehenden Ansprüche, **dadurch gekennzeichnet, dass** die Auftragfläche (15) mit einer durchlässigen Beschichtung von der Art Textil, gelochter Kunststoff, Filz versehen und/oder mit einer Beflockung (21) bedeckt ist.

31. Einheit zur Verpackung und zum Auftragen nach Anspruch 30, **dadurch gekennzeichnet, dass** die Beflockung (21) aus Härchen verschiedener Durchmesser und/oder Art und/oder Höhe, oder einer Mischung von solchen Härchen besteht.

32. Einheit zur Verpackung und zum Auftragen nach einem der vorhergehenden Ansprüche, **dadurch gekennzeichnet, dass** der Applikator (10) axial im wesentlichen in seiner Mitte von einem dünnen Kanal oder einem oder mehreren Schlitzen durchquert wird, um seine Auftragkapazität von Produkt zu erhöhen.

33. Einheit zur Verpackung und zum Auftragen nach einem der vorhergehenden Ansprüche, **dadurch gekennzeichnet, dass** der Behälter (2) aus Metall, aus Glas, oder aus thermoplastischem Material ist, das aus den Polyethylenen, den Polypropylenen, den Polyvinylchloriden, den Polyethylenterephthalaten usw. ausgewählt wird.

34. Einheit zur Verpackung und zum Auftragen nach einem der vorhergehenden Ansprüche, **dadurch gekennzeichnet, dass** Mittel (16) von der Art Kugel oder Ausgleichsgewicht innerhalb des Behälters (2) angeordnet sind, um die Homogenisierung des Produkts zu begünstigen und das Laden des Applikators zu vereinfachen.

35. Auftrageinheit nach Anspruch 7, **dadurch gekennzeichnet, dass** der Applikator (10) axial im Inneren des Kragens (4) frei und sein erstes Ende (13) auf eine Feder montiert ist, die gegen den Boden (3) des Behälters anliegt.

36. Einheit nach einem der vorhergehenden Ansprüche, **dadurch gekennzeichnet, dass** sie zwei Applikatoren aufweist, die Kopf bei Fuß im Inneren des Behälters (2) angeordnet sind.

37. Einheit zur Verpackung und zum Auftragen nach einem der vorhergehenden Ansprüche, **dadurch gekennzeichnet, dass** das Produkt (P) ein kosmetisches Produkt, wie zum Beispiel ein Nagellack oder ein Lippenstift, oder ein Öl, ein geliertes Öl, ein Kleber, ein Schriftkorrekturmittel, ein Fleckenentferner, usw. ist.
